# EUROPÄISCHE PATENTSCHRIFT

(11) **EP 0 885 449 B1**
(45) Veröffentlichungstag und Bekanntmachung des Hinweises auf die Patenterteilung: **01.09.1999**
(21) Anmeldenummer: 97915338.4
(22) Anmeldetag: 28.02.1997
(51) Int. Cl.: H01H 3/02

(54) **LEISTUNGSSCHALTER MIT ISOLIERENDEM KONTAKTHEBELTRÄGER**
POWER SWITCH WITH INSULATING CONTACT LEVER CARRIER
INTERRUPTEUR DE PUISSANCE AVEC SUPPORT DE LEVIER DE CONTACT ISOLANT

(30) Priorität: 08.03.1996 DE 29605081 U
(43) Veröffentlichungstag der Anmeldung: 23.12.1998
(73) Patentinhaber: SIEMENS AKTIENGESELLSCHAFT, 80333 München (DE)
(72) Erfinder: TÜRKMEN, Sezai, D-13626 Berlin (DE); MARQUARDT, Ulrich, D-13435 Berlin (DE)
(86) Internationale Anmeldenummer: DE9700436
(87) Internationale Veröffentlichungsnummer: WO9733290

(56) Entgegenhaltungen:
- EP-A- 0 225 207
- DE-C- 4 416 105

## Beschreibung

Die Erfindung betrifft einen elektrischen Leistungsschalter mit einer bewegbaren Kontaktanordnung und mit einer die Kontaktanordnung zum Ein- und Ausschalten betätigenden Antriebsvorrichtung, die mit der Kontaktanordnung durch einen Treibhebel gelenkig verbunden ist, wobei in einem isolierenden Kontakthebelträger der Kontaktanordnung eine Querbohrung zur Aufnahme eines den Treibhebel mit der Kontaktanordnung verbindenden Lagerbolzens angeordnet ist und der Lagerbolzen gegen Enfernung aus der Querbohrung durch eine Sperrschraube gesichert ist.

Ein Leistungsschalter mit den genannten Merkmalen ist im wesentlichen durch die DE 44 16 105 C1 bekanntgeworden. Die Sperrschraube steht dabei mit dem Lagerbolzen in leitender Verbindung. Hierdurch gehört nicht nur der mit dem Treibhebel in Berührung stehende Lagerbolzen, sondern auch die Sperrschraube zu den Elementen, die das elektrische Feld innerhalb des Kontakthebelträgers gestalten. In diesem Zusammenhang liegt der Erfindung die Aufgabe zugrunde, die dielektrische Festigkeit der bewegbaren Kontaktanordnung zu steigern und hierdurch bei gegebenen Abmessungen die Sicherheit gegen elektrische Fehler zu verbessern.

Gemäß der Erfindung wird die genannte Aufgabe dadurch gelöst, daß an dem Kontakthebelträger ein den Lagerbolzen axial blockierendes, aus isolierendem Kunststoff bestehendes Sperrstück mittels der Sperrschraube befestigt ist. Auf diese Weise wird die den Lagerbolzen aufnehmende Querbohrung des Kontakthebelträgers mit einem isolierenden Teil, nämlich durch das Sperrstück, verschlossen. Hierdurch werden die Kriechwege an dem Kontakthebelträger vergrößert.

Eine weitere dielektrische Verbesserung ist dadurch zu erreichen, daß die Sperrschraube in eine rechtwinklig zu der Querbohrung angeordnete Aufnahmeöffnung eingreifend und in einem Abstand von dem Lagerbolzen endend angeordnet ist. Im Unterschied zu der bisherigen Gestaltung des Kontakthebelträgers wirkt daher die Schraube nicht mehr als auf Erdpotential befindliche Elektrode.

Das Sperrstück für den Lagerbolzen kann als Schutzorgan zur Abdeckung einer den Zugang zu dem Kopfstück des Lagerbolzens gewährenden Montageöffnung des Kontakthebelträgers ausgebildet sein. Diese Maßnahme wirkt gleichfalls im Sinne einer Vergrößerung der Kriechwege.

Ferner kann das Sperrstück eine Rippe zur gegenseitigen Abstützung eines dem Kopfstück des Lagerbolzens vorgelagerten Sperrsteges und eines die Montageöffnung ausfüllenden Verschlußschenkels aufweisen. Die Rippe wirkt als Versteifung und gestattet daher die Herstellung des Sperrstückes als leichtes Kunststoff-Formteil.

Die Erfindung wird im folgenden anhand der Figuren näher erläutert.

Die Figur 1 zeigt in schematischer Darstellung einen Niederspannungs-Leistungsschalter im Schnitt.

Die Figur 2 zeigt einen in der Figur 1 dargestellten Kontakthebelträger in größerem Maßstab und teilweise im Schnitt.

Die Figur 3 ist eine Darstellung des Schnittes III-III in Figur 2.

Der in der Figur 1 schematisch dargestellte Niederspannungs-Leistungsschalter 1 weist eine bewegbare Kontaktanordnung 2 auf, zu der eine Anschlußschiene 3, biegsame Strombänder 4 und wenigstens ein bewegbarer Kontakthebel 5 gehören. Ein Kontakthebelträger 6 ist durch eine Antriebsvorrichtung 7, eine hiervon betätigte Schaltwelle 10 sowie Treibhebel 11 zum Ein- und Ausschalten schwenkbar. Der bewegbare Kontakthebel 5 wirkt dabei mit einem ortsfesten Gegenkontakt 12 zusammen, der mit einer weiteren Anschlußschiene 13 in Verbindung steht.

Einzelheiten der Verbindung des Treibhebels 11 mit dem Kontakthebelträger 6 werden im folgenden anhand der Figuren 2 und 3 näher beschrieben. In diesen Figuren ist eine an der Oberseite des Kontakthebelträgers 6 zugängliche Montageöffnung 14 gezeigt, in der sich ein Sperrstück 15 befindet. In einer Querbohrung 16 des Kontakthebelträgers 6 befindet sich ein Lagerbolzen 17, der eine Lageröffnung des Treibhebels 11 durchsetzt. In der Figur 3 ist angedeutet, daß zwei parallele Treibhebel 11 zur Kraftübertragung auf den Kontakthebelträger 6 vorgesehen sind. Ein Sperrsteg 20 des Sperrstückes 15 befindet sich vor einem Kopfstück 21 des Lagerbolzens 17 und sichert diesen gegen axiale Verschiebung in der Querbohrung 16.

Eine Sperrschraube 22 greift in eine Aufnahmeöffnung 23 des Kontakthebelträgers 6 ein und durchsetzt eine Durchgangsöffnung eines Verschlußschenkels 24 des Sperrstückes 15. Wie insbesondere der Figur 3 zu entnehmen ist, füllt der Verschlußschenkel 24 des Sperrstückes 15 die Montageöffnung 14 des Kontakthebelträgers 6 aus.

Eine Rippe 26 erstreckt sich zwischen dem Verschlußschenkel 24 und dem Sperrsteg 20. Über einen Teil seiner Länge liegt die Rippe 26 an einer die Montageöffnung 14 begrenzenden Wandfläche 25 des Kontakthebelträgers 6 an. Von dem Lagerbolzen 17 evtl. ausgehende Axialkräfte werden damit unter Umgehung der Sperrschraube 22 direkt in den Kontakthebelträger 6 eingeleitet.

Wie insbesondere die Figur 3 erkennen läßt, ist die Verbindung zwischen dem Kontakthebelträger 6 und den Treibhebel 11 auf einfache Weise durch Einschieben des Lagerbolzens 17 in die Querbohrung 16 herzustellen. Hierzu ist die Montageöffnung 14 mit einer seitlichen Mündung 27 versehen. Anschließend wird das Sperrstück 15 von oben in die Montageöffnung 14 eingelegt, was nur dann möglich ist, wenn der Sperrsteg 20 an dem Kopfstück 21 des Lagerbolzens 17 vorbeitreten kann. Anschließend wird die Sperrschraube 22 gleichfalls von oben in die Montageöffnung 14 eingeführt. Die Sperrschraube 22 besitzt eine solche Länge, daß eine ausreichende Befestigung erzielt wird, jedoch noch ein Abstand zu dem Lagerbolzen 17 besteht. Damit kann die Sperrschraube 22 nicht in leitende Verbindung mit dem Lagerbolzen 17 gelangen, der seinerseits über die Treibhebel 11 mit der auf Erdpotential befindlichen Antriebsvorrichtung 7 steht. Die Sperrschraube 22 kann somit nicht als Elektrode wirken.

## Patentansprüche

1. Elektrischer Leistungsschalter (1) mit einer bewegbaren Kontaktanordnung (2) und mit einer die Kontaktanordnung (2) zum Ein- und Ausschalten betätigenden Antriebsvorrichtung (7), die mit der Kontaktanordnung (2) durch einen Treibhebel (11) gelenkig verbunden ist, wobei in einem isolierenden Kontakthebelträger (6) der Kontaktanordnung (2) eine Querbohrung (16) zur Aufnahme eines den Treibhebel (11) mit der Kontaktanordnung (2) verbindenden Lagerbolzens (17) angeordnet ist und der Lagerbolzen (17) gegen Entfernung aus der Querbohrung (16) durch eine Sperrschraube (22) gesichert ist,
**dadurch gekennzeichnet**, daß an dem Kontakthebelträger (6) ein den Lagerbolzen (17) axial blockierendes, aus isolierendem Kunststoff bestehendes Sperrstück (15) mittels der Sperrschraube (22) befestigt ist.

2. Leistungsschalter nach Anspruch 1,
**dadurch gekennzeichnet**, daß die Sperrschraube (22) in eine rechtwinklig zu der Querbohrung (16) angeordnete Aufnahmeöffnung (23) eingreifend und in einem Abstand von dem Lagerbolzen (17) endend angeordnet ist.

3. Leistungsschalter nach Anspruch 1 oder 2,
**dadurch gekennzeichnet**, daß das Sperrstück (15) als Schutzorgan zur Abdeckung einer den Zugang zu einem Kopfstück (21) des Lagerbolzens (17) gewährenden Montageöffnung (14) des Kontakthebelträgers (6) ausgebildet ist.

4. Leistungsschalter nach Anspruch 3,
**dadurch gekennzeichnet**, daß das Sperrstück (15) eine Rippe (26) zur gegenseitigen Abstützung eines dem Kopfstück (21) des Lagerbolzens (17) vorgelagerten Sperrsteges (20) und eines die Montageöffnung (14) ausfüllenden Verschlußschenkels (24) aufweist.

## Claims

1. Electric circuit-breaker (1) with a movable contact arrangement (2) and with a drive device (7) which actuates the contact arrangement (2) to make or break and which is connected in an articulated fashion to the contact arrangement (2) by a driving lever (11), it being the case that a transverse bore (16) for receiving a bearing bolt (17) connecting the driving lever (11) to the contact arrangement (2) is arranged in an insulating contact lever carrier (6) of the contact arrangement (2), and that the bearing bolt (17) is secured against removal from the transverse bore (16) by a locking screw (22), characterized in that a locking piece (15) which blocks the bearing bolt (17) axially and consists of insulating plastic is fastened to the contact lever carrier (6) by means of the locking screw (22).

2. Circuit-breaker according to Claim 1, characterized in that the locking screw (22) is arranged to engage in a receiving opening (23) arranged at right angles to the transverse bore (16), and to stop a spacing from the bearing bolt (17).

3. Circuit-breaker according to Claim 1 or 2, characterized in that the locking piece (15) is constructed as a protective member for covering a mounting opening (14) of the contact lever carrier (6) which allows access to a head piece (21) of the bearing bolt (17).

4. Circuit-breaker according to Claim 3, characterized in that the locking piece (15) has a rib (26) for mutually supporting a locking web (20), extending in front of the head piece (21) of the bearing bolt (17), and a sealing limb (24) filling up the mounting opening (14).

## Revendications

1. Unité d'appareillage de commutation constituée d'un premier (1) et d'un deuxième (2) appareil de commutation conjointement pourvus d'un combinateur d'inversion, comportant les caractéristiques suivantes :
a) le combinateur d'inversion comprend un palier (3) et un ancrage (4) monté à pivotement dans ce palier,
b) le premier (1) appareil de commutation est assemblé par l'intermédiaire de sa première (5) paroi latérale d'assemblage au deuxième (2) appareil de commutation sur la deuxième (6) paroi latérale d'assemblage de ce dernier,
c) des premières (7) fentes, dans lesquelles s'emboîte le palier (3), sont prévues en vis-à-vis dans les parois (5, 6) latérales d'assemblage,
d) des deuxièmes (8) fentes sont prévues en vis-à-vis dans les parois (5, 6) latérales d'assemblage pour recevoir l'ancrage (4),
e) l'ancrage (4), lorsque les deux (1, 2) appareils de commutation sont simultanément actionnés, s'engageant dans les porte-contacts (10) des deux (1, 2) appareils de commutation et empêchant la mise en circuit des deux (1, 2) appareils de commutation, tandis que l'ancrage (4), lorsqu'un des deux (1 ou 2) appareils de commutation est actionné, est poussé dans le porte-contacts (10) de l'autre (1 ou 2) appareil de commutation et verrouille ce demier.

2. Unité d'appareillage de commutation suivant la revendication 1, **caractérisée** en ce qu'il est prévu, pour l'assemblage des deux (1, 2) appareils de commutation, des éléments (11) d'assemblage qui s'engagent à la manière de pinces autour de nervures (14) sur les appareils (1, 2) de commutation.

3. Unité d'appareillage de commutation suivant la revendication 1 ou 2, **caractérisée** en ce que les éléments (11) d'assemblage comportent deux branches (12) pour pincer les parois (5, 6) latérales d'assemblage, et un tenon (13) central qui s'engage positivement dans un évidement (15) formé par les parois (5, 6) latérales d'assemblage.

4. Unité d'appareillage de commutation suivant l'une des revendications précédentes, **caractérisée** en ce que le palier (3) est réalisé à codage de forme, et les premières (7) fentes, destinées à recevoir le palier (3), sont adaptées au codage de forme.
